# EUROPÄISCHE PATENTSCHRIFT

(11) **EP 1 581 090 B1**
(45) Veröffentlichungstag und Bekanntmachung des Hinweises auf die Patenterteilung: **20.02.2013**
(21) Anmeldenummer: 03785740.6
(22) Anmeldetag: 04.12.2003
(51) Int. Cl.: A47L 15/42

(54) **EINBAU-HAUSHALTGERÄT**
BUILT-IN HOUSEHOLD APPLIANCE
APPAREIL MENAGER A ENCASTRER

(30) Priorität: 19.12.2002 DE 10259762
(43) Veröffentlichungstag der Anmeldung: 05.10.2005
(73) Patentinhaber: BSH Bosch und Siemens Hausgeräte GmbH, 81739 München (DE)
(72) Erfinder: ROSENBAUER, Michael, 86756 Reimlingen (DE); SCHESSL, Bernd, 89407 Dillingen (DE)
(86) Internationale Anmeldenummer: PCT/EP2003/013723
(87) Internationale Veröffentlichungsnummer: WO 2004/056257

(56) Entgegenhaltungen:
- DE-A- 10 045 236
- DE-A- 19 859 980
- DE-U- 20 014 556
- GB-A- 2 044 427

## Beschreibung

Die Erfindung betrifft ein vollintegrierbares Einbau-Haushaltgerät, mit einer Vordertür, deren gesamte Frontseite mit einer Gerätefrontverkleidung versehen ist, und mit wenigstens einer optischen Betriebsanzeige, welche in einem eingebauten Zustand des Haushaltgeräts und/oder bei geschlossener Vordertür verborgen ist, sowie mit wenigstens einem Lichtleiter zur Übertragung eines von der optischen Betriebsanzeige abgestrahlten Signallichts.

Es sind verschiedene Haushaltgeräte bekannt, wie beispielsweise Küchen-Haushaltgeräte, die im wesentlichen Herde, Kältegeräte und Geschirrspülmaschinen umfassen. Insbesondere bei Kältegeräten und bei Geschirrspülmaschinen gibt es sogenannte vollintegrierbare Haushaltgeräte, deren gesamte Frontfläche mit einer Gerätefrontverkleidung versehen ist, welche an umgebende Möbelfronten angepasst sein kann. Bei einem vollintegrierbaren Haushaltgerät besteht das Problem, dass eine optische Betriebsanzeige, bei einer geschlossenen Vordertür des vollintegrierbaren Haushaltgeräts durch die Gerätefrontverkleidung verborgen ist, so dass der Betriebszustand des vollintegrierbaren Haushaltgeräts nicht überprüfbar ist.

Aus EP 0 691 100 A1 ist ein Einbau-Haushaltsgerät mit einem Gehäuse und einer Vordertür bekannt, wobei an einem oberen Rand der Vordertür eine Leuchtsignaleinrichtung vorgesehen ist, welche einen bestimmten Betriebszustand des Geräts anzeigt und welche bei geschlossener Vordertür verborgen ist. Dort sind zwischen dem oberen Rand der Vordertür und einer parallel zu diesem Rand verlaufenden Fläche Mittel vorgesehen, die ein von der Leuchtsignaleinrichtung abgestrahltes Licht in Richtung der Vorderseite der Vordertür übertragen.

In DE 100 22 206 C2 ist eine einbaufähige Geschirrspülmaschine mit einer schwenkbaren Gerätetür beschrieben, die auf ihrer oberen Stirnfläche eine optische Betriebsanzeige mit einer oder mehreren Lichtquellen aufweist, welche bei geschlossener Gerätetür von einer oben auf der Geschirrspülmaschine aufliegenden Arbeitsplatte überdeckt werden. Dort ist ein Lichtleiter mit einem an der Arbeitsplattenunterseite über der Gerätetür lagefixierten Wrasenschutzelement verbunden, welcher das Signallicht der überdeckten optischen Betriebsanzeige zur Gerätefrontseite lenkt.

Der Nachteil der in EP 0 691 100 A1 und in DE 100 22 206 C2 beschriebenen Einrichtungen besteht darin, dass das Signallicht im Lichtleiter für einen Benutzer, der vor dem Einbau-Haushaltsgerät bzw. der Geschin-spülmaschine steht schlecht sichtbar ist, da sich der Lichtleiter in einem Spalt zwischen Arbeitsplattenunterseite und Gerätetürrand befindet und von oben von der Arbeitsplatte abgedeckt wird. Insbesondere wird ein Erkennen des Signallichts bei Verwendung einer Gerätefrontverkleidung großer Stärke erschwert, da auf diese Weise der Lichtleiter zusätzlich von unten durch die Gerätefrontverkleidung abgedeckt wird.

Aus DE 100 45 236 A1 ist ein Haushaltgerät für den Einbau hinter einer Möbelfrontplatte bekannt, welches eine schwenkbare Frontklappe zur Befestigung einer Möbelfrontklappe und einen an der Möbelfrontklappe anbringbaren Griff zum Schwenken der Frontklappe umfasst. An diesem Griff ist wenigstens ein elektrisches Anzeigeelement, z.B. eine Leuchtdiode, zum Anzeigen eines Betriebszustands des Elektroeinbaugeräts angeordnet.

In WO 97/26486 ist eine elektrische Kontrolleinrichtung für Herde beschrieben, die im Griff der Herdklappe angebracht ist.

Der Nachteil der in DE 100 45 236 A1 und in WO 97/26486 beschriebenen Einrichtungen besteht darin, dass ausgehend von dem Haushaltgerät bzw. dem Herd eine Stromversorgung für das elektrische Anzeigeelement bzw. die elektrische Kontrolleinrichtung in den Griff eingefügt werden muss. Insbesondere besteht dabei ein Risiko einer unsachgemä-βen Montage der Stromversorgung in den Griff durch einen Benutzer.

Der Erfindung liegt die Aufgabe zugrunde, für ein vollüntegrierbares Haushaltgerbares die Sichtbarkeit des Signallichts wenigstens einer optischen Betriebsanzeige zu verbessern.

Diese Aufgabe wird bei einem Haushaltgerät der eingangs genannten Art dadurch gelöst, dass sich die optischen Betriebsanzeige außerhalb eines oberen Rands der Vordertür befindet.

Dadurch dass die Position der optischen Betriebsanzeige nicht am oberen Rand der Vordertür liegt, sondern außerhalb angeordnet ist, ist in einfacher Weise die Sichtbarkeit des Signallichts für einen Benutzer weitgehend sichergestellt. Insbesondere kann der Lichtleiter derart angeordnet sein, dass das Signallicht in einen für den Benutzer sichtbaren Bereich des Haushaltgeräts leitbar und/oder übertragbar und/oder abbildbar ist, so dass der Betriebszustand des Haushaltgeräts auch bei geschlossener Vordertür überprüfbar ist.

Wenn insbesondere die Frontfläche der Vordertür die optische Betriebsanzeige umfasst, so besteht eine vorteilhafte Ausführungsform der Erfindung darin, dass die Gerätefrontverkleidung an der Position der optischen Betriebsanzeige zumindest eine bis zur Vorderseite der Gerätefrontverkleidung durchgängige Bohrung aufweist, die zumindest einen Lichtleiter umfasst. Auf diese Weise ist die Ausbildung und die Montage des Lichtleiters besonders leicht, da das Signallicht auf einem direkten Weg von der optischen Betriebsanzeige bis zur Vorderseite der Gerätefrontverkleidung geleitet werden kann.

Bei einer weiteren vorteilhaften Ausführungsform der Erfindung ist an der Gerätefrontverkleidung ein Gerätegriff montierbar. Dieser Gerätegriff umfasst den Lichtleiter derart, dass das von der optischen Betriebsanzeige abgestrahlte Signallicht im Gerätegriff sichtbar ist. In diesem Fall beschränkt sich die erforderliche Anpassung der Gerätefrontverkleidung auf eine kleine Zahl von Bohrungen, um den Gerätegriff zu befestigen und um das Signallicht von der Vordertür bis in den Gerätegriff zu leiten. Dies ist besonders dann vorteilhaft, wenn die Vordertür die optische Betriebsanzeige an einer Position umfasst, an welcher der Gerätegriff auf der Vorderseite der Gerätefrontverkleidung montiert wird.

Wenn ein seitlicher Rand oder ein unterer Rand der Vordertür die optische Betriebsanzeige umfasst, so besteht eine weitere vorteilhafte Ausführungsform der Erfindung darin, dass der Lichtleiter verschiebbar ist. Auf diese Weise kann der Lichtleiter so positioniert werden, dass das Signallicht besonders gut sichtbar wird.

Bei einer weiteren vorteilhaften Ausführungsform der Erfindung ist der Lichtleiter bezüglich seines Lichtleitweges an unterschiedliche Stärken der Gerätefrontverkleidung anpassbar. Auf diese Weise wird sichergestellt, dass ein genügend großer Bereich des Lichtleiters sichtbar ist und nicht von der Gerätefrontverkleidung verdeckt wird, so dass das Signallicht von dem Benutzer gut erkannt werden kann.

Weitere Merkmale der Erfindung und vorteilhafte Ausführungsformen der Erfindung sind in den Unteransprüchen gekennzeichnet.

Mit der Erfindung ist bei einem vellintegrierbaren Einbau-Haushaltgerät, die Sichtbarkeit des Signallichts wenigstens einer optischen Betriebsanzeige wesentlich verbessert.

Die Erfindung und ihre Weiterbildungen werden nachfolgend anhand von Zeichnungen näher erläutert. Es zeigen
- Figur 1: eine schematische Seiteansicht im Schnitt durch eine Küchenzeile mit einem Haushaltgerät und einem Gesichtsfeld eines Benutzers, anhand dessen ein sichtbarer Bereich für ein Signallicht veranschaulicht wird,
- Figur 2: eine schematische Perspektive auf die Küchenzeile mit dem herausgezogenen Haushaltgerät nach Figur 1,
- Figur 3: eine schematische Schnittdarstellung eines Teils des Haushaltgeräts nach Figur 2 mit einer Gerätefrontverkleidung, die einen Lichtleiter umfasst,
- Figur 4: eine schematische Schnittdarstellung eines Teils des Haushaltgeräts nach Figur 2 mit einem Gerätegriff, der einen Lichtleiter umfasst,
- Figur 5: eine schematische Schnittdarstellung eines Teils des Haushaltgeräts nach Figur 2 zur Veranschaulichung einer Position eines Lichtleiters, wenn das Gehäuse des Haushaltgeräts die optische Betriebsanzeige umfasst,
- Figur 6: eine schematische Schnittdarstellung eines Teils des Haushaltgeräts nach Figur 2 zur Veranschaulichung einer Position eines Lichtleiters, wenn eine Vordertür des Haushaltgeräts die optische Betriebsanzeige umfasst und
- Figur 7: eine schematische Schnittdarstellung eines Teils des Haushaltgeräts nach Figur 2 zur Veranschaulichung einer Anpassung eines Lichtleiters an unterschiedliche Stärken der Gerätefrontverkleidung.

Die in Figur 1 in einer schematischen Seitenansicht gezeigte Küchenzeile besteht aus einem Oberschrank 2 mit einer Tür 3 und einem Haushaltgerät 1, welches insbesondere eine Geschirrspülmaschine oder ein Kühlgerät ist, mit einer Vordertür 4 und einer Gerätefrontverkleidung 5. Das Haushaltgerät 1 steht mit einem Sockel 6 auf einem Fußboden 7 und wird von einer Arbeitsplatte 8 abgedeckt. Der Oberschrank 2 und das Haushaltgerät 1 mit Arbeitsplatte 8 und Sockel 6 sind direkt an einer Wand 9 angebracht.

In Figur 1 wird weiterhin ein Gesichtsfeld eines Benutzers gezeigt, anhand dem ein sichtbarer Bereich für ein Signallicht 19 veranschaulicht wird. Ein Benutzer 10 mit einer Augenhöhe 11 von durchschnittlich 150 Zentimetern befindet sich in einem Abstand 12 vor der Arbeitsplatte 8, der typischerweise nicht mehr als 30 Zentimeter beträgt. Ein Gesichtsfeld 13 des Benutzers 10 ist durch die obere Grenze 14 und die untere Grenze 15 beschränkt. In diesem Gesichtsfeld 13 gibt es einen ersten unsichtbaren Bereich 16 unterhalb der Arbeitsplatte 8, der durch die Arbeitsplatte 8 abgeschattet ist, einen zweiten unsichtbaren Bereich 16' hinter der Tür 3 des Oberschrankes 2, der durch die Tür 3 des Oberschrankes 2 abgeschattet ist und einen dritten unsichtbaren Bereich 16" im Bereich des Sockels 6 unterhalb der Vordertür 4 und der Gerätefrontverkleidung 5 des Haushaltgeräts 1, der durch die Gerätefrontverkleidung 5 abgeschattet ist.

Von der optischen Betriebsanzeige 17, die sich an der Frontfläche 18 der Vordertür 4 befindet, wird das Signallicht 19 abgestrahlt und mit Hilfe des Lichtleiters 20 an die Vorderseite 21 der Gerätefrontverkleidung 5 übertragen. Der sichtbare Bereich 22 für dieses Signallicht 19 ist durch die obere Grenze 14 und die untere Grenze 15 des Gesichtsfeldes 13 mit Ausnahme der schraffiert dargestellten abgeschatteten Bereiche 16, 16' und 16" bestimmt.

Es ist, wie in Figur 1 beschrieben, besonders vorteilhaft, wenn der Lichtleiter 20 das Signallicht 19 in Richtung der Vorderseite 21 der Gerätefrontverkleidung 5 und in den für den Benutzer 10 sichtbaren Bereich 22 überträgt, da so der Betriebszustand des Haushaltgeräts 1 auch bei geschlossener Vordertür 4 von dem Benutzer 10 überprüfbar ist, ohne dass der Benutzer 10 seine Position verändern muss.

Das in der schematischen Perspektive der Figur 2 aus der Küchenzeile herausgezogen gezeichnete Haushaltgerät 1 mit einem Gehäuse 23, der Vordertür 4, der Gerätefrontverkleidung 5 und dem Sockel 6 ist zwischen zwei Einbauschränken 24 und 24' eingebaut und wird von einer Arbeitsplatte 8 abgedeckt.

In Figur 2 ist das Haushaltgerät 1 aus der Küchenzeile herausgezogen gezeichnet, um verschiedene Positionen, an die das Signallicht 19 der optischen Betriebsanzeige 17 mit Hilfe von Lichtleitern übertragbar ist, deutlich zu machen. Eine mögliche sichtbare Position für das Signallicht 19 ist an einem hinteren Rand 25 der Arbeitsplatte 8, wenn sich die optische Betriebsanzeige 17 beispielsweise an der Position 26 von dem Gehäuse 23 des Haushaltgeräts 1 befindet. Alternativ kann das Signallicht 19 in einen Bereich 26' des Sockels 6 geleitet werden. Auf diese Weise kann das Signallicht 19 an Positionen des sichtbaren Bereichs 22 geleitet werden, die außerhalb der Vorderseite 21 der Gerätefrontverkleidung 5 liegen.

Befindet sich die optische Betriebsanzeige 17 z.B. an einem seitlichen Rand 27 der Vordertür 4, so kann das Signallicht 19 mit Hilfe des Lichtleiters 28 zur Vorderseite 21 der Gerätefrontverkleidung 5 geleitet werden.

Umfasst die Vordertür 4 die optische Betriebsanzeige 17, so besteht die Möglichkeit das Signallicht 19 mit dem Lichtleiter 30, der sich in einer durchgängigen Aussparung der Gerätefrontverkleidung 5 befindet, zur Vorderseite 21 der Gerätefrontverkleidung 5 zu leiten. Auf diese Weise ist das Signallicht 19 besonders gut sichtbar, da es auf direktem Weg von der optischen Betriebsanzeige 17 bis in den sichtbaren Bereich 22 geleitet werden kann.

Eine alternative Möglichkeit besteht darin, das Signallicht 19 in einen Gerätegriff 31 zu leiten, der beispielsweise ein Lichtleiter aus Glas oder Kunststoff ist und der an die Gerätefrontverkleidung 5 montiert ist. In diesem Fall kann der gesamte Gerätegriff 31 genutzt werden, um das Signallicht 19 sichtbar zu machen.

Eine vorteilhafte Weiterbildung besteht darin, dass zur Übertragung von zu unterschiedlichen Betriebszuständen EIN, AUS gehörendem Signallicht 19 mehrere Lichtleiter 28, 30 vorgesehen sind, da auf diese Weise die unterschiedlichen Betriebszustände EIN, AUS durch Signallicht 19 an unterschiedlichen Positionen angezeigt werden können.

Besonders vorteilhaft ist es, wenn darüber hinaus zur Anzeige der unterschiedlichen Betriebszustände EIN, AUS Lichtleiter 28, 30 unterschiedlicher Farbe z.B. rot und grün vorgesehen sind. Wenn beispielsweise der Lichtleiter 28 rot ist und mit ihm das Signallicht des Betriebszustands EIN übertragen wird und der Lichtleiter 30 grün ist und mit ihm das Signallicht des Betriebszustands AUS übertragen wird, so sind dadurch für den Benutzer 10 die unterschiedlichen Betriebszustände EIN, AUS besonders leicht anhand der verschiedenen Farbe rot und grün und anhand der verschiedenen Positionen 28 und 30 erkennbar.

In Figur 3 ist eine weitere Ausführungsform der Erfindung gezeigt, bei der die Vordertür 4 des Haushaltgeräts 1 eine Steuerung 32 mit einer optischen Betriebsanzeige 17 umfasst, die ihrerseits eine Leuchtdiode 33 umfasst, die ein Signallicht 19 abstrahlt. Die Gerätefrontverkleidung 5 weist an der Position der optischen Betriebsanzeige 17 eine bis zur Vorderseite 21 der Gerätefrontverkleidung 5 durchgängige Bohrung 34 auf, die insbesondere zylinderförmig ausgeführt ist. Die Bohrung 34 umfasst den Lichtleiter 20, der durch zwei Klemmen 35 und 35' die sich in einer Aussparung 36 der Betriebsanzeige 17 befinden, bündig an der optischen Betriebsanzeige 17 fixiert ist. Das von der Leuchtdiode 33 abgestrahlte Signallicht 19 kann auf diese Weise direkt in den Lichtleiter 20 einkoppeln und wird durch den Lichtleiter 20 an die Vorderseite 21 der Gerätefrontverkleidung 5 geleitet, so dass das Signallicht 19 dort sichtbar ist.

Ein Vorteil dieser Ausführung besteht darin, dass das Signallicht 19 geradlinig an die Vorderseite 21 der Gerätefrontverkleidung 5 geleitet wird und es nicht nötig ist, es mit Hilfe von reflektierenden Flächen umzuleiten. Auf diese Weise kann der Lichtleiter 20 einfach durch ein Stück zylinderförmiges Glas oder Kunststoff gebildet sein, wodurch der Lichtleiter 20 sehr kostengünstig ist.

Sind an der Vordertür 4 des Haushaltgeräts 1 mehrere optische Betriebsanzeigen 17 vorhanden, so kann die oben beschriebene Ausführung mehrfach vorhanden sein. Darüber hinaus kann die Bohrung 34 auch so ausgestaltet sein, dass sie mehrere Lichtleiter 20 umfasst, die nebeneinander und/oder untereinander angeordnet sind.

In Figur 4 ist eine weitere Ausführungsform der Erfindung gezeigt, bei der ein Gerätegriff 31 einen Lichtleiter 45 umfasst. Die Vordertür 4 des Haushaltgeräts 1 umfasst eine optischen Betriebsanzeige 17, mit einer roten Leuchtdiode 40, die ein rotes Signallicht 41 abstrahlt und den Betriebszustand EIN signalisiert und mit einer grünen Leuchtdiode 42, die ein grünes Signallicht 43 abstrahlt und den Betriebszustand AUS signalisiert.

An die Vorderseite 21 der Gerätefrontverkleidung 5 ist mit einer Halterung 44 der Gerätegriff 31 montiert, der einen Lichtleiter 45 umfasst, der durchgängig durch die Halterung 44 bis zu Vorderseite 21 der Gerätefrontverkleidung 5 reicht. In die Bohrung 46 der Gerätefrontverkleidung 5 schließt sich an den Lichtleiter 45 des Gerätegriffs 31 ein weiterer Lichtleiter 47 an, der bündig an der optischen Betriebsanzeige 17 fixiert ist.

Das von den Leuchtdioden 40 und 42 abgestrahlte Signallicht 41 und 43 koppelt auf diese Weise in den Lichtleiter 47 ein und wird von diesem bis zur Vorderseite 21 der Gerätefrontverkleidung 5 geleitet. Von dort geht das Signallicht 41 und das Signallicht 43 in den Lichtleiter 45 des Gerätegriffs 31 über, so dass je nach Betriebszustand EIN oder AUS das Signallicht 41 oder das Signallicht 43 im Gerätegriff 31 sichtbar ist.

Auf diese Weise kann bei geschlossener Vordertür 4 des Haushaltgeräts 1 von dem Benutzer 10 zumindest festgestellt werden, ob das Haushaltgerät 1 ein- oder ausgeschaltet ist. Dies ist besonders vorteilhaft, wenn das Haushaltgerät 1 eine Geschirrspülmaschine ist, da ein versehentliches Öffnen der Vordertür 4 im eingeschalteten Betriebszustand EIN in diesem Fall dazu führen kann, dass Wasser austritt.

Durch die Verwendung von Leuchtdioden 40, 42 unterschiedlicher Farbe kann für die Signalisierung der unterschiedlichen Betriebszustände EIN, AUS derselbe Lichtleiter 47 verwendet werden, da die unterschiedlichen Betriebszustände EIN, AUS aufgrund der untereschiedlichen Farben des Signallichts 41, 43 unterschieden werden können. Insbesondere kann die optische Betriebsanzeige 17 für die Anzeige mehrerer Betriebszustände mehrere Leuchtdioden mit verschiedenen Farben umfassen. Auch für die Betriebszustände EIN und AUS ist eine Farbauswahl nicht auf rot und grün beschränkt. Statt Leuchtdioden können auch andere Leuchtmittel, wie beispielsweise Glühbirnen verwendet werden.

In Figur 5 ist eine weitere Ausführungsform der Erfindung gezeigt, bei der eine Gehäuse 23 des Haushaltgeräts 1 an der Vorderseite 50 des Haushaltgeräts 1 direkt unterhalb der Arbeitsplatte 8 die optische Betriebsanzeige 17' mit einer Leuchtdiode 33' umfasst, die ein Signallicht 51 in Richtung der Vorderseite 21 der Gerätefrontverkleidung 5 abstrahlt. Unterhalb der Arbeitsplatte 8 ist ein Lichtleiter 52 befestigt, der das Signallicht 51 von der optischen Betriebsanzeige 17' über die Vordertür 4 des Haushaltgeräts 1 und über die Gerätefrontverkleidung 5 hinweg in Richtung Vorderseite 21 der Gerätefrontverkleidung 5 leitet. Der Lichtleiter 52 umfasst die Arbeitsplatte 8 an deren Stirnfläche 53 in einem rechten Winkel derart, dass das Signallicht 51 an einer schrägen lichtreflektierenden Fläche 54 des Lichtleiters 51 senkrecht zur Oberfläche 55 der Arbeitsplatte 8 reflektiert wird, so dass das reflektierte Signallicht 51' gut sichtbar ist.

In Figur 6 ist eine weitere Ausführungsform der Erfindung gezeigt, bei der eine Vordertür 4 des Haushaltgeräts 1 außerhalb der seitlichen Ränder 27, des unteren Rands 27' und des oberen Rands 27" eine optische Betriebsanzeige 17" mit einer Leuchtdiode 33" umfasst, die ein Signallicht 60 in Richtung des seitlichen Rands 27 der Vordertür 4 abstrahlt. An der optischen Betriebsanzeige 17" ist ein erster Teil des Lichtleiters 61 derart angeordnet ist, dass das Signallicht 60 von der optischen Betriebsanzeige 17" bis zu dem seitlichen Rand 27 der Vordertür 4 übertragbar ist. Dieser erste Teil des Lichtleiters 61 kann auch aus einem Bündel Glas- oder Kunststofffasern bestehen.

Auf dem seitlichen Rand 27 der Vordertür 4 ist ein zweiter Teil des Lichtleiters 62 in einem rechten Winkel zu dem ersten Teil des Lichtleiters 61 angeordnet. Dieser zweite Teil des Lichtleiters 62 umfasst eine schräge lichtreflektierende Fläche 63, so dass das Signallicht 60 von dieser Fläche 63 in Richtung der Vorderseite 21 der Gerätefrontverkleidung 5 reflektiert wird. Der zweite Teil des Lichtleiters 62 leitet das reflektierte Signallicht 60' über die Gerätefrontverkleidung 5 hinweg, so dass das reflektierte Signallicht 60' an der Vorderseite 21 der Gerätefrontverkleidung 5 sichtbar ist.

Strahlt die optische Betriebsanzeige 17" das Signallicht 60 in Richtung auf den unteren Rand 27' oder den oberen Rand 27" der Vordertür 4 ab, so ist die oben beschriebene Anordnung des ersten Teils des Lichtleiters 61 und des zweiten Teils des Lichtleiters 62 auch an dem unteren Rand 27' bzw. oberen Rand 27" der Vordertür 4 vorsehbar. Insbesondere kann der erste Teil des Lichtleiters 61 aus einem Bündel von Glasfaser bzw. Kunststofffasern bestehen. Da die Fasern biegsam sind, kann der erste Teil des Lichtleiters 61 in diesem Fall gekrümmt werden, wodurch das Signallicht 60 auch von Positionen der optischen Betriebsanzeige 17" an die Ränder 27, 27', 27" geleitet werden kann, die mit starren Lichtleitern 61 schwer zugänglich sind.

Besonders vorteilhaft ist die oben beschriebene Anordnung, wenn der zweite Teil des Lichtleiters 62 zu dem ersten Teil des Lichtleiters 61 verschiebbar ist, wie nachfolgend zu Figur 7 beschrieben, da auf diese Weise die Länge des Lichtleitweges 64 an eine unterschiedliche Stärke der Gerätefrontverkleidung 5 anpassbar ist. Dadurch wird sichergestellt, dass ein genügend großer Bereich des zweiten Teils des Lichtleiters 62 für den Benutzer 10 sichtbar ist, so dass das Signallicht 60' gut erkannt werden kann.

In Figur 7 ist die eine Anpassung eines Lichtleiters an unterschiedliche Stärken der Gerätefrontverkleidung veranschaulicht.

Der seitliche Rand 27 der Vordertür 4 des Haushaltgeräts 1 umfasst eine optische Betriebsanzeige 17"' mit einer Leuchtdiode 33"', die ein Signallicht 70 in Richtung senkrecht zu dem seitlichen Rand 27 abstrahlt. Auf dem seitlichen Rand 27 ist ein Bügel 71 montiert, mit einer Aussparung 72 an der Position der optischen Betriebsanzeige 17"'. Der Bügel 71 umfasst einen Lichtleiter 73, in den das Signallicht 70 durch die Aussparung 72 hindurch einkoppelt. Dieser Lichtleiter 73 ist in dem Bügel 71 parallel zu dem seitlichen Rand 27 verschiebbar und mit einer Senkkopfschraube 74 in dem Bügel 71 fixierbar.

Für eine Gerätefrontverkleidung 5 mit einer Stärke 75, wird der Lichtleiter 73 so verschoben, dass seine Stirnfläche in einer Position 76 mit der Vorderseite 21 der Gerätefrontverkleidung 5 abschließt. Auf diese Weise wird der Lichtleitweg 77 an die Stärke 75 der Gerätefrontverkleidung 5 angepasst. Für eine Gerätefrontverkleidung 5' mit einer Stärke 75', wird der Lichtleiter 73 so verschoben, dass seine Stirnfläche an einer Position 76' mit der Vorderseite 21' der Gerätefrontverkleidung 5' abschließt. Auf diese Weise wird der Lichtleitweg 77' an die Stärke 75' der Gerätefrontverkleidung 5' angepasst.

Weiterhin umfasst der Lichtleiter 73 eine schräge lichtreflektierende Fläche 78, die sich je nach Stärke 75 oder 75' der Gerätefrontverkleidung 5 bzw. 5' an der Position 78 bzw. 78' befindet. Auf diese Weise ist für verschiedene Stärken 75 bzw. 75' der Gerätefrontverkleidung 5 bzw. 5' gewährleistet, dass das reflektierte Signallicht 79 bzw. 79', wie in Figur 6 beschrieben, rechtwinklig in Richtung der Vorderseite 21 bzw. 21' der Gerätefrontverkleidung 5 bzw. 5' reflektiert wird und dort gut sichtbar ist.

Mit der Erfindung ist bei einem vellintegrierbaren Einbau-Haushaltgerät, die Sichtbarkeit des Signallichts wenigstens einer optischen Betriebsanzeige 17 wesentlich verbessert.

## Patentansprüche

1. Vollintegrierbares Einbau-Haushaltgerät, (1), mit einer Vordertür (4), deren gesamte Frontseite (18) mit einer Gerätefrontverkleidung (5) vef versehen ist, und mit wenigstens einer optischen Betriebsanzeige (17), welche in einem eingebauten Zustand des Haushaltgeräts (1) und oder bei geschlossener Vordertür (4) verborgen ist, sowie mit wenigstens einem Lichtleiter (20) Ubertragung eines von der optischen Betriebsanzeige (17) abgestrahlten Signallichts,
**dadurch gekennzeichnet,**
**dass** sich die optische Betriebsanzeige (17) außerhalb eines oberen Rands (27") der Vordertür (4) befindet.

2. Vollintegrierbares Haushaltgerät nach Anspruch 1, **dadurch gekennzeichnet, dass** der Lichtleiter (20) derart angeordnet ist, dass das Signallicht (19) in einen für den Benutzer sichtbaren Bereich (22) des Haushaltgeräts (1) leitbar und/oder übertragbar und/oder abbildbar ist, so dass der Betriebszustand des Haushaltgeräts (1) auch bei geschlossener Vordertür (4) überprüfbar ist.

3. Vollintegrierbares Haushaltgerät nach einem der vorangehenden Ansprüche, **dadurch gekennzeichnet, dass** der Lichtleiter (20) derart angeordnet ist, dass das Signallicht (19) in Richtung der Vorderseite (21) der Gerätefrontverkleidung (5) übertragbar ist.

4. Vollintegrierbares Haushaltgerät nach einem der vorangehenden Ansprüche, **dadurch gekennzeichnet, dass** die Frontfläche (18) der Vordertür (4) die optische Betriebsanzeige (17) umfasst.

5. Vollintegrierbares Haushaltgerät nach Anspruch 4, **dadurch gekennzeichnet, dass** die Gerätefrontverkleidung (5) an der Position der optischen Betriebsanzeige (17) zumindest eine bis zur Vorderseite (21) der Gerätefrontverkleidung (5) durchgängige Bohrung (34) aufweist, die zumindest einen Lichtleiter (20) umfasst.

6. Vollintegrierbares Haushaltgerät nach Anspruch 5, **dadurch gekennzeichnet, dass** die durchgängige Bohrung (34) im wesentlichen zylinderförmig ist.

7. Haushaltgerät nach Anspruch 5 oder 6, **dadurch gekennzeichnet,**
- **dass** an der Gerätefrontverkleidung (5) ein Gerätegriff (31) montierbar ist, und
- **dass** der Gerätegriff (31) den Lichtleiter (45, 47) derart umfasst, dass das von der optischen Betriebsanzeige (17) abgestrahlte Signallicht (41, 43) im Gerätegriff (31) sichtbar ist.

8. Haushaltgerät nach Anspruch 7, **dadurch gekennzeichnet, dass** der Gerätegriff (31) ein Lichtleiter ist.

9. Haushaltgerät nach einem der Ansprüche 1 bis 3, , **dadurch gekennzeichnet, dass** ein seitlicher Rand (27) oder ein unterer Rand (27') der Vordertür (4) die optische Betriebsanzeige (17) umfasst.

10. Haushaltgerät nach Anspruch 9, **dadurch gekennzeichnet, dass** der Lichtleiter (20) ein verschiebbarer Lichtleiter (73) ist.

11. Haushaltgerät nach einem der Ansprüche 1 bis 3, **dadurch gekennzeichnet, dass** die Vordertür (4) die optische Betriebsanzeige (17") außerhalb der Ränder (27, 27', 27") umfasst.

12. Haushaltgerät nach Anspruch 11, **dadurch gekennzeichnet,**
- **dass** ein erster Teil des Lichtleiters (61) derart angeordnet ist, dass das Signallicht (60) von der optischen Betriebsanzeige (17") bis zu einem Rand (27, 27', 27") der Vordertür (4) übertragbar ist, und
- **dass** ein zweiter Teil des Lichtleiters (62) derart angeordnet ist, dass das Signallicht (60) zumindest bis zur Vorderseite (21) der Gerätefrontverkleidung (5) über tragbar ist.

13. Haushaltgerät nach Anspruch 12, **dadurch gekennzeichnet, dass** der zweite Teil des Lichtleiters (62) zu dem ersten Teil des Lichtleiters (61) verschiebbar ist.

14. Haushaltgerät nach einem der Ansprüche 1 bis 3, **dadurch gekennzeichnet, dass** ein Gehäuse (23) des Haushaltgeräts (1) die optische Betriebsanzeige (17') umfasst.

15. Haushaltgerät nach einem der vorangehenden Ansprüche, **dadurch gekennzeichnet, dass** der Lichtleiter (20, 62, 73) bezüglich seines Lichtleitweges (77, 77') an unterschiedliche Stärken (75, 75') der Gerätefrontverkleidung (5, 5') anpassbar ist.

16. Haushaltgerät nach einem der vorangehenden Ansprüche, **dadurch gekennzeichnet, dass** der Lichtleiter (20, 47, 52, 61) bündig an die optische Betriebsanzeige (17, 17', 17") fixierbar ist.

17. Haushaltgerät nach einem der vorangehenden Ansprüche, **dadurch gekennzeichnet, dass** der Lichtleiter (20, 47, 61, 62) wenigstens eine Glasfaser umfasst.

18. Haushaltgerät nach einem der vorangehenden Ansprüche, **dadurch gekennzeichnet, dass** das der Lichtleiter (20, 47, 61, 62) wenigstens eine Kunststofffaser umfasst.

19. Haushaltgerät nach einem der vorangehenden Ansprüche, **dadurch gekennzeichnet, dass** die optische Betriebsanzeige (17) derart ausgebildet ist, dass zumindest die Betriebszustände (EIN, AUS) des ein- und/oder ausgeschalteten Haushaltgeräts (1) signalisierbar sind.

20. Haushaltgerät nach einem der vorangehenden Ansprüche, **dadurch gekennzeichnet, dass** die optische Betriebsanzeige (17) zumindest eine Leuchtdiode (33) umfasst.

21. Haushaltgerät nach einem der vorangehenden Ansprüche, **dadurch gekennzeichnet, dass** die optische Betriebsanzeige (17) derart ausgebildet ist, dass für unterschiedliche Betriebszustände Signallicht (41, 43) unterschiedlicher Farbe abstrahlbar ist.

22. Haushaltgerät nach einem der vorangehenden Ansprüche, **dadurch gekennzeichnet, dass** mehrere Lichtleiter (28, 30) zur Übertragung von zu unterschiedlichen Betriebszuständen gehörendem Signallicht (19) vorgesehen sind.

23. Haushaltgerät nach einem der vorangehenden Ansprüche, **dadurch gekennzeichnet, dass** zur Anzeige unterschiedlicher Betriebszustände Lichtleiter (28, 30) unterschiedlicher Farbe vorgesehen sind.

24. Haushaltgerät nach einem der vorangehenden Ansprüche, **dadurch gekennzeichnet, dass** das Haushaltgerät (1) eine Geschirrspülmaschine oder ein Kühlgerät ist.

## Claims

1. Fully integratable built-in domestic appliance (1) with a front door (4), the entire front side (18) of which is provided with an appliance front cladding (5), and with at least one optical operating indicator (17) which in an installed state of the domestic appliance (1) and/or when the front door (4) is closed is concealed, as well as with an optical waveguide (20) for transmission of a signal light emitted by the optical operating indicator (17), **characterised in that** the optical operating indicator (17) is disposed outside an upper edge (27") of the front door (4).

2. Fully integratable domestic appliance according to claim 1, **characterised in that** the optical waveguide (20) is so arranged that the signal light (19) can be conducted and/or transmitted and/or imaged in a region (22) of the domestic appliance (1) visible to the user so that the operating state of the domestic appliance (1) can be checked even when the front door (4) is closed.

3. Fully integratable domestic appliance according to one of the preceding claims, **characterised in that** the optical waveguide (20) is so arranged that the signal light (19) is transmissible in the direction of the front side (21) of the appliance front cladding (5).

4. Fully integratable domestic appliance according to any one of the preceding claims, **characterised in that** the front surface (18) of the front door (4) incorporates the optical operating indicator (17).

5. Fully integratable domestic appliance according to claim 4, **characterised in that** the appliance front cladding (5) has at the position of the optical operating indicator (17) at least one bore (34) which is continuous up to the front side (21) of the appliance front cladding (5) and which incorporates at least one optical waveguide (20).

6. Fully integratable domestic appliance according to claim 5, **characterised in that** the continuous bore (34) is substantially cylindrical.

7. Domestic appliance according to claim 5 or 6, **characterised in that**
- an appliance handle (31) is mountable on the appliance front cladding (5) and
- the appliance handle (31) incorporates the optical waveguide (45, 47) in such a manner that the signal light (41, 43) emitted by the optical operating indicator (17) is visible in the appliance handle (31).

8. Domestic appliance according to claim 7, **characterised in that** the appliance handle (31) is an optical waveguide.

9. Domestic appliance according to any one of claims 1 to 3, **characterised in that** a lateral edge (27) or a lower edge (27') of the front door (4) incorporates the optical operating indicator (17).

10. Domestic appliance according to claim 9, **characterised in that** the optical waveguide (20) is a displaceable optical waveguide (73).

11. Domestic appliance according to any one of claims 1 to 3, **characterised in that** the front door (4) incorporates the optical operating indicator (17") outside the edges (27, 27', 27").

12. Domestic appliance according to claim 11, **characterised in that**
- a first part of the optical waveguide (61) is so arranged that the signal light (60) is transmissible from the optical operating indicator (17") to an edge (27, 27', 27") of the front door (4) and
- a second part of the optical waveguide (62) is so arranged that the signal light (60) is transmissible at least up to the front side (21) of the appliance front cladding (5).

13. Domestic appliance according to claim 12, **characterised in that** the second part of the optical waveguide (62) is displaceable relative to the first part of the optical waveguide (61).

14. Domestic appliance according to any one of claims 1 to 3, **characterised in that** a housing (23) of the domestic appliance (1) incorporates the optical operating indicator (17').

15. Domestic appliance according to any one of the preceding claims, **characterised in that** the optical waveguide (20, 62, 73) is adaptable with respect to its optical waveguide path (77, 77') to different thicknesses (75, 75') of the appliance front cladding (5, 5').

16. Domestic appliance according to any one of the preceding claims, **characterised in that** the optical waveguide (20, 47, 52, 61) is fixable flushly to the optical operating indicator (17, 17', 17").

17. Domestic appliance according to any one of the preceding claims, **characterised in that** the optical waveguide (20, 47, 61, 62) comprises at least one glass fibre.

18. Domestic appliance according to any one of the preceding claims, **characterised in that** the optical waveguide (20, 47, 61, 62) comprises at least one plastics material fibre.

19. Domestic appliance according to any one of the preceding claims, **characterised in that** the optical operating indicator (17) is so constructed that at least the operational states (ON, OFF) of the switched-on and/or switched-off domestic appliance (1) can be signalled.

20. Domestic appliance according to any one of the preceding claims, **characterised in that** the optical operating indicator (17) comprises at least one light-emitting diode (33).

21. Domestic appliance according to any one of the preceding claims, **characterised in that** the optical operating indicator (17) is so constructed that signal light (41, 43) of different colour can be emitted for different operating states.

22. Domestic appliance according to any one of the preceding claims, **characterised in that** a plurality of optical waveguides (28, 30) for transmission of signal light (19) belonging to different operating states is provided.

23. Domestic appliance according to any one of the preceding claims, **characterised in that** optical waveguides (28, 30) of different colours are provided for indication of different operating states.

24. Domestic appliance according to any one of the preceding claims, **characterised in that** the domestic appliance (1) is a dishwasher or a cooling appliance.

## Revendications

1. Appareil ménager à encastrer (1) complètement intégrable comprenant une porte avant (4) dont toute la face frontale (18) est munie d'un revêtement frontal d'appareil (5), et comprenant au moins un afficheur de fonctionnement optique (17), lequel est masqué dans un état monté de l'appareil ménager (1) ou lorsque la porte avant (4) est fermée, ainsi qu'au moins une fibre optique (20) destinée à transmettre une lumière de signalisation émise par l'afficheur de fonctionnement optique (17),
**caractérisé en ce**
**que** l'afficheur de fonctionnement optique (17) se trouve à l'extérieur d'un bord supérieur (27") de la porte avant (4).

2. Appareil ménager (1) complètement intégrable selon la revendication 1, **caractérisé en ce que** la fibre optique (20) est disposée de manière à ce que la lumière de signalisation (19) puisse être guidée et/ou transmise et/ou reproduite dans une zone (22) de l'appareil ménager (1) visible pour l'utilisateur, de sorte que l'état de fonctionnement de l'appareil ménager (1) peut être également contrôlé même lorsque la porte avant (4) est fermée.

3. Appareil ménager (1) complètement intégrable selon l'une quelconque des revendications précédentes, **caractérisé en ce que** la fibre optique (20) est disposée de manière à ce que la lumière de signalisation (19) puisse être transmise en direction du côté avant (21) du revêtement frontal d'appareil (5).

4. Appareil ménager (1) complètement intégrable selon l'une quelconque des revendications précédentes, **caractérisé en ce que** la surface frontale (18) de la porte avant (4) comprend l'afficheur de fonctionnement optique (17).

5. Appareil ménager (1) complètement intégrable selon la revendication 4, **caractérisé en ce que** le revêtement frontal d'appareil (5) présente à l'endroit de l'afficheur de fonctionnement optique (17) au moins un trou (34) continu jusqu'au côté avant (21) du revêtement frontal d'appareil (5), lequel trou contient au moins une fibre optique (20).

6. Appareil ménager (1) complètement intégrable selon la revendication 5, **caractérisé en ce que** le trou continu (34) est essentiellement cylindrique.

7. Appareil ménager selon la revendication 5 ou 6, **caractérisé en ce**
- **qu'**une poignée d'appareil (31) peut être montée sur le revêtement frontal d'appareil (5), et en ce
- **que** la poignée d'appareil (31) contient la fibre optique (45, 47) de manière à ce que la lumière de signalisation (41, 43) émise par l'afficheur de fonctionnement optique (17) soit visible dans la poignée d'appareil (31).

8. Appareil ménager selon la revendication 7, **caractérisé en ce que** la poignée d'appareil (31) est une fibre optique.

9. Appareil ménager selon l'une quelconque des revendications 1 à 3, **caractérisé en ce qu'**un bord latéral (27) ou un bord inférieur (27') de la porte avant (4) comprend l'afficheur de fonctionnement optique (17).

10. Appareil ménager selon la revendication 9, **caractérisé en ce que** la fibre optique (20) est une fibre optique mobile (73).

11. Appareil ménager selon l'une quelconque des revendications 1 à 3, **caractérisé en ce que** la porte avant (4) comprend l'afficheur de fonctionnement optique (17") à l'extérieur des bords (27, 27', 27").

12. Appareil ménager selon la revendication 11, **caractérisé en ce**
- **qu'**une première partie de la fibre optique (61) est disposée de manière à ce que la lumière de signalisation (60) soit transmissible par l'afficheur de fonctionnement optique (17") jusqu'à un bord (27, 27', 27") de la porte avant (4), et en ce
- **qu'**une deuxième partie de la fibre optique (62) est disposée de manière à ce que la lumière de signalisation (60) soit transmissible au moins jusqu'au côté avant (21) du revêtement frontal d'appareil (5).

13. Appareil ménager selon la revendication 12, **caractérisé en ce que** la deuxième partie de la fibre optique (62) est déplaçable vers la première partie de la fibre optique (61).

14. Appareil ménager selon l'une quelconque des revendications 1 à 3, **caractérisé en ce qu'**un boîtier (23) de l'appareil ménager (1) comprend l'afficheur de fonctionnement optique (17').

15. Appareil ménager selon l'une quelconque des revendications précédentes, **caractérisé en ce que** la fibre optique (20, 62, 73), en ce qui concerne sa trajectoire de guidage de la lumière (77, 77'), est adaptable à différentes épaisseurs (75, 75') du revêtement frontal d'appareil (5, 5')

16. Appareil ménager selon l'une quelconque des revendications précédentes, **caractérisé en ce que** la fibre optique (20, 47, 52, 61) est fixable en formant le même plan que l'afficheur de fonctionnement optique (17, 17', 17").

17. Appareil ménager selon l'une quelconque des revendications précédentes, **caractérisé en ce que** la fibre optique (20, 47, 61, 62) comprend au moins une fibre de verre.

18. Appareil ménager selon l'une quelconque des revendications précédentes, **caractérisé en ce que** la fibre optique (20, 47, 61, 62) comprend au moins une fibre en matière plastique.

19. Appareil ménager selon l'une quelconque des revendications précédentes, **caractérisé en ce que** l'afficheur de fonctionnement optique (17) est réalisé de manière à ce qu'au moins les états de fonctionnement (MARCHE, ARRET) de l'appareil ménager (1) allumé et/ou éteint puissent être signalés.

20. Appareil ménager selon l'une quelconque des revendications précédentes, **caractérisé en ce que** l'afficheur de fonctionnement optique (17) comprend au moins une diode électroluminescente (33).

21. Appareil ménager selon l'une quelconque des revendications précédentes, **caractérisé en ce que** l'afficheur de fonctionnement optique (17) est réalisé de manière à ce que de la lumière de signalisation (41, 43) de couleur différente puisse être émise pour différents états de fonctionnement.

22. Appareil ménager selon l'une quelconque des revendications précédentes, **caractérisé en ce que** plusieurs fibres optiques (28, 30) sont ménagées pour la transmission de lumière de signalisation (19) appartenant à différents états de fonctionnement.

23. Appareil ménager selon l'une quelconque des revendications précédentes, **caractérisé en ce que** des fibres optiques (28, 30) de couleur différente sont ménagées pour l'affichage de différents états de fonctionnement.

24. Appareil ménager selon l'une quelconque des revendications précédentes, **caractérisé en ce que** l'appareil ménager (1) est un lave-vaisselle ou un appareil de réfrigération.
